# EUROPÄISCHE PATENTANMELDUNG

(11) **EP 0 030 252 A1**
(43) Veröffentlichungstag der Anmeldung: **17.06.1981**
(21) Anmeldenummer: 80103671.6
(22) Anmeldetag: 28.06.1980
(51) Int. Cl.: E04B 7/16, E04H 3/14

(54) **Squash-Halle mit Dach**

(30) Priorität: 08.12.1979 DE 2949527
(71) Anmelder: LOSCH GMBH CO., D-7024 Filderstadt 1 (DE)
(72) Erfinder: Losch, Max, D-7024 Filderstadt 3 (DE)
(74) Vertreter: Wolff, Michael, Dipl.-Phys.

(57) **Zusammenfassung**

Anmeldungsgegenstand ist eine Squash-Halle mit Dach (24), das erfindungsgemäß zur Belüftung der Halle (10) ohne störenden Regen- oder Lichteinfall entweder mit einer Anienkungs- und Schwenkeinrichtung (12 bzw. 14) zum Hochkippen eines Dachrandes oder mit einer Führungs- und Hubvorrichtung (-) zum Hochschieben des Daches versehen ist. Die Einrichtungen (12, 14) und Vorrichtungen (-) können auch kombiniert sein, daß sowohl ein Hochschieben des Dachs als auch darüberhinaus ein Hochkippen eines Dachrandes möglich ist.

## Beschreibung

Dach, insbesondere mit vorkragendem Pultdach.

Squash ist nach Der Große Brockhaus, Wiesbaden 1957, ein dem Tennis ähnliches Ballspiel (Einzel- oder Mannschaftsspiel) im Freien, auf 14 x 20 m großem Spielfeld,mit 4 bis 6 m hohen Wänden, oder im geschlossenen Raum. An der Stirnwand ist in 1m Höhe eine Angabelinie gezogen, entsprechend dem Tennisnetz, in 3m Abstand von der Wand auf dem Fußboden eine Aufschlaglinie, in deren Mitte der Aufschläger steht. Der halbweiche Lederball wird mit einer Art Tennisschläger aus der Luft oder nach einmaligem Aufprallen auf den Boden gegen die Wand geschlagen.

Bei den bekannten Squash-Hallen wurde die Forderung der Spieler nach einer Hallenbelüftung bisher probeweise durch in die Dachhaut der Hallen eingelassene Ausstellfen^{g}er zu erfüllen versucht, die mittels einer fernsteuerbaren Schwenkeinrichtung geöffnet und geschlossen werden können. Diese Fenster bieten aber keinen absoluten Regenschutz, der wegen des Bestehens des Hallenbodens aus Holzparkett unbedingt notwendig ist. Außerdem ergeben die vorgeschlagenen Dachflächenfenster beim Squash besonders störende Lichtreflexe durch den sehr schnell fliegenden Ball, da der Einfall von Tageslicht durch die verhältnismäßig kleinen Fenster erfolgt.

Der Erfindung liegt angesichts dieses Nachteiles bekannter Squash-Hallen die Aufgabe zugrunde, eine Squash-Halle mit vorzugsweise pultförmigem Dach zu schaffen, welche möglichst gut belüftbar und vor Regen geschützt ist, ohne daß dadurch das Spiel optisch gestört wird.

Diese Aufgabe ist bei einer Squash-Halle mit Dach erfindungsgemäß gelöst durch eine Anlenkungseinrichtung, die einen Dachrand gelenkig am oberen Rand einer Hallenwand lagert, und eine Schwenkeinrichtung, die den dem angelenkten Dachrand gegenüberliegenden Dachrand relativ zum oberen Rand der der lagernden Hallenwand gegenüberliegenden Hallenwand auf und ab bewegt, und/oder durch eine Führungsvorrichtung zum Parallelversatz des Daches oberhalb der Hallenwände und eine Hubvorrichtung zum Bewegen des Daches über den Hallenwänden. Das Dach soll also zumindest schwenk- oder hebbar sein. Eine Kombination beider Bewegungsmöglichkeiten kann aber auch verwirklicht werden.

Dadurch werden eine sehr gute Belüftung und ein vollkommener Regenschutz ohne reflexbedingte Spielstörungen erreicht. Der Einfall von Sonnenstrahlen ist bei Anordnung des auf verschiedene Breite einstellbaren Belüftungsschlitzes am beweglichen Dachrand im Norden der Halle praktisch ausgeschlossen. Die Schlitzbreite bestimmt den Belüftungsgrad. Regeneinfall wäre nur bei ungenügendem Vorkragen des Dachrandes, an dem sich der Belüftungsschlitz befindet, oder bei nahezu waagrechter Strömungsrichtung möglich. Das eine ist vermeidbar, das andere sehr selten. Im übrigen wird man das Dach bei Regen mehr oder weniger schließen.

Bei einer bevorzugten Ausführungsform der erfindungsgemäßen Squash-Halle, die wie die bekannten Hallen ein Pultdach aufweist, ist die Anlenkungseinrichtung zweckmäßigerweise an der mit der Spiel-Angabelinie versehenen, höheren Stirnwand angeordnet. Infolgedessen befindet sich der Belüftungsschlitz unmittelbar unterhalb des am tiefsten liegenden, waagrechten Dachrandes, wodurch die Erfindungsaufgabe offensichtlich besonders gut gelöst wird.

Die Schwenkeinrichtung dieser bevorzugten Ausführungsform ist an der der höheren Stirnwand gegenüberliegenden, niedrigeren Stirmand angeordnet, über der sich der Belüftungsschlitz befindet. Dadurch ist bei einem bestimmten erforderlichen Drehmoment der Kraftaufwand und damit der bauliche Aufwand für die ScHwenkeinrichtung am geringsten.

Die bevorzugte Ausführungsform zeichnet sich dadurch aus, daß die Schwenkeinrichtung einen ortsfesten elektrischen Stellmotor und mindestens ein schwenkbares Zahngetriebe aufweist, dessen Antriebswelle und Abtriebswelle mit der Motorwelle gekoppelt bzw. am zugeordneten Dachrand angelenkt sind.

Wenn die zuvor charakterisierte Schwenkeinrichtung wie bei der bevorzugten Ausführungsform zwei gleichartige Zahngetriebe aufweist, die an der einen bzw. anderen Seitenwand angeordnet sind und deren beide Antriebswellen durch eine starre Verbindungswelle drehfest gekoppelt sind, genügt ein Stellmotor zum hinsichtlich der Kraftansatzpunkte symmetrischen Schwenken des Daches, so daß Synchronisationsprobleme bei der Verwendung von zwei Stellmotoren entfallen und überdies Kosten gespart werden, da eine Welle natürlich billiger ist als ein Elektromotor.

Der den beiden Zahngetrieben zugeordnete einzige Stellmotor der bevorzugten Ausführungsform ist bei dieser an einer der zwei einander gegenüberliegenden Seitenwände angeordnet, so daß eine durchgehende starre Welle verwendbar ist und keine im Bereich des Belüftungsschlitzes klimatechnisch wie optisch störende Motorlagerung benötigt wird.

Bei der bevorzugten Ausführungsform ist als Zahngetriebe ein Schneckengetriebe, dessen Schnecke und Schneckenrad auf der Antriebswelle bzw. Abtriebswelle lagern, in Verbindung mit einem Schraubgetriebe, dessen Mutter und Gewindespindel mit dem Schneckenrad bzw. der Abtriebswelle identisch sind, vorgesehen: wobei ein die Mutter spindelaxial unverschiebbar sowie die Spindel dreh- und längsverschiebbar-lagerndes Getriebegehäuse wandseitig angelenkt ist. Die Kombination eines Schneckengetriebes und eines Schraubgetriebes hat den Vorteil, daß große Drehmomente schlupffrei in beiden einander entgegengesetzten Bewegungsrichtungen übertragen werden können, wobei die erforderliche Schwenkbarkeit des Zahnradgetriebes gewährleistet ist.

Das zuvor mehrfach erwähnte, meist ebene Dach der Halle kann die eine Hälfte eines Satteldaches sein. In diesem Fall lagert die Anlenkungseinrichtung z.B. den firstnahen Dachrand der schwenkbaren Dachhälfte an den Giebeln der Seitenwände.

Im folgenden ist die Erfindung anhand der durch die Zeichnung beispielhaft dargestellten, bevorzugten Ausführungsform der erfindungsgemäßen Squash-Halle im einzelnen eΔäutert. Es zeigt:
Fig. 1 einen vertikalen Längsschnitt durch die Ausführungsform;
Fig. 2 denselben Schnitt vergrößert sowie ab- und unterbrochen; und
Fig. 3 einen ab- und unterbrochen dargestellten vertikalen Querschnitt durch die Ausführungsform.

Die Ausführungsform der erfindungsgemäßen Squash-Halle besteht im wesentlichen aus dem Gebäude 10 selbst, aus einer Anlenkungseinrichtung 12 und aus einer Schwenkeinrichtung 14. Eine Führungsvorrichtung und eine Hubvorrichtung für das Hallendach, die zusätzlich oder ersatzweise möglich wären, sind nicht vorhanden.

Das Gebäude 10 weist eine höhere,rechteckige Stirnwand 16, eine ihr gegenüberliegende,niedrigere, rechteckige Stirnwand 18, zwei die Stirnwände verbindende, einander gegenüberliegende, trapezförmige Seitenwände 20, einen Parkett-Holzfußboden 22 und ein Pultdach 24 auf, das mittels der Anlenkungseinrichtung 12 und der Schwenkeinrichtung 14 an der niedrigeren Stirnwand 18 geöffnet und wieder geschlossen werden kann. Die Wände 16, 18 bzw. 20 sind vertikal und paarweise parallelgestellt. Das Pultdach 24 ist je nach Zustand mehr oder weniger schräg gegen den waagrecht ausgelegten Fußboden 22 geneigt. Die höhere Stirnwand 16 trägt auf ihrer Innenseite die waagrechte Spiel-Angabelinie. Die niedrigere Stirnwand 16 ist in ihrem größeren, unteren Teil verglast. Die beiden Seitenwände 20 sind auf ihrer Innenseite mit je einer seitlichen Auslinie 26 versehen, die durch die Oberkante einer vor die Seitenwand gesetzten, riedrigeren Zwischenwand gebildet sein könnte. Der Fußboden 22 ist elastisch und sehr empfindlich gegen Feuchtigkeit. Das ebene Pultdach 24 besitzt an seinen beiden parallelen, geneigten Längsrändern zwei vertikale,parallele Außenschenkel 28, welche die beiden Seitenwände 20 im Schließzustand des Daches außen flankieren und mit je einer mitgeführten Dichtung 30 berühren. Das Pultdach 24 kragt an beiden Stirnwänden 16, 18 vor und weist zwei in Fallrichtung längsverlaufende, außenliegende Doppel-T-Träger 32 auf, die eine Holzkonstruktion 34 mit Wärmeisolierung 36 unter einer Dachhaut 38 unterstützen.

Die Anlenkungseinrichtung 12 ist durch zwei Drehgelenke 40 mit waagrechter Drehachse gebildet, von denen jedes das höher liegende Ende eines Trägers 32 schwenkbar mit der Oberkante der höheren Stirnwand 16 verbindet. Die beiden Drehachsen der Drehgelenke 40 fluchten waagrecht in der Wandebene miteinander.

Die Schwenkeinrichtung 14 besteht ihrerseits im wesentlichen aus einem ortsfesten elektrischen Stellmotor 42 und aus zwei gleichartigen schwenkbaren Zahngetrieben 44, 46, von denen das eine Zahngetriebe 44 und der Stellmotor 42 an der einen Seitenwand 20 und das andere Zahngetriebe 46 an der anderen Seitenwand 20 je auf deren Innenseite unterhalb der tiefer liegenden Enden der beiden Träger 32 in der Nähe der niedrigeren Stirnwand 18 angeordnet sind.

Der Stellmotor 42 ist mit einem angeflanschten Untersetzungsgetriebe 48 versehen, das beide Zahngetriebe 44, 46 synchron antreibt.

Jedes der beiden Zahngetriebe 44, 46 ist als Zahnradgetriebe, nämlich als Schneckengetriebe mit Schraubgetriebe,ausgebildet. Die Schnecke 50 sitzt auf einer über das Getriebe 48 mit der Motorwelle gekoppelten Antriebswelle 52 bzw. 54 und kämmt mit dem Schneckenrad 56, das dank einer mit Innengewinde versehenen Bohrung eine Mutter darstellt, durch die eine Gewindespindel 58 geschraubt ist, die mit der Mutter 56 eines der beiden Schraubgetriebe bildet. Das Schneckenrad 56 oder die Mutter 56 ist spindelaxial unverschiebbar, aber drehbar,in einem Getriebegehäuse 60 gelagert, das an einer fest mit der niedrigeren Stirnwand 18 verbundenen Konsole 62 angaLenkt ist. Dazu sind je Gehäuse 60 zwei Drehgelenke 64 vorgesehen, deren vier Drehachsen waagrecht fluchten und parallel zur niedrigeren Stirnwand 18 verlaufen. In einer parallelen Richtung liegen die beiden waagrechten Antriebswellen 52 und 54, die durch eine endseitig angeflanschte starre Verbindungswelle 66 drehfest miteinander gekoppelt sind. Die gemeinsame Achse der Wellen 52, 54 und 66 liegt von der niedrigeren Stirnwand 18 weiter entfernt als die gemeinsame Achse der Drehgelenke 64 und höher als diese. Die beiden Spindeln 58 sind dreh- und längsverschiebbar an den Getriebegehäusen 60 gelagert und greifen in Zwischenräume der Konsolen 62 ein. Sie stellen die Abtriebswellen der beiden Zahngetriebe 44, 46 dar und sind daher mit ihren oberen Enden mittels zweier Drehgelenke 68 an je einem der beiden tiefer liegenden Enden der beiden Träger 32 angelenkt. Die beiden Drehachsen dieser Gelenke 68 fluchten wiederum waagrecht miteinander und verlaufen parallel zur Verbindungwelle 66.

Die Wirkungsweise der Einrichtungen 12, 14 der beschriebenen Ausführungsform ist folgende:
Ausgehend von einem Zustand, in dem das Pultdach 24 geschlossen ist, wird zu dessen öffnung der Stellmotor 42 in Betrieb gesetzt, worauf sich die beiden Antriebswellen 52 und 54 in bestimmter gleicher Richtung zu drehen beginnen. Infolgedessen fangen die eingefahrenen, d.h. in Tiefstlage befindlichen, Gewindespindeln 58 an, auszufahren, wobei sie gleichzeitig im Uhrzeigersinn (Fig. 1) schwenken und dadurch den tiefer, über der Oberkante der niedrigeren Stirnwand 18 liegenden Rand des Pultdaches 24 dank der Anlenkungseinrichtung 12 bis in die strichpunktiert eingezeichnete (Fig. 1) maximale Offenstellung hochschwenken, in der zwischen dem genannten Dachrand und der Oberkante der niedrigeren Stirnwand 18 ein Be- und Entlüftungsspalt 70 besteht, der vollständig geschlossen werden kann, indem die Drehrichtung des Sellmotors 42 umgekehrt wird.

Da in der Nähe der Anlenkungseinrichtung 12 nur eine geringe Dachbewegung stattfindet, genügt dort eine aus Fig. 2 ersichtliche, längs der Oberkante der höheren Stirnwand 16 verlaufende, verformbare Dichtung 72, während die Dichtungen 30 langs der drei anderen, größere Bewegungen ausführenden Dachränder ablösbare und wieder anlegbare Lippendichtungen sind.

## Patentansprüche

1. Squasch-Halle mit Dach, insbesondere mit vorkragendem Pultdach, gekennzeichnet durch eine Anlenkungseinrichtung (12), die einen Dachrand gelenkig am oberen Rand einer Hallenwand (16) lagert, und eine Schwenkeinrichtung (14), die den dem angelenkten Dachrand gegenüberliegenden Dachrand relativ zum oberen Rand der der lagernden Hallenwand gegenüberliegenden Hallenwand (18) auf und ab bewegt und/oder durch eine Führungsvorrichtung (-) zum Parallelversatz des Daches oberhalb der Hallenwände und eine Hubvorrichtung (-) zum Bewegen des Daches über den Hallenwänden.

2. Halle nach Anspruch 1, mit Pultdach, dadurch gekennzeichnet, daß die Anlenkungseinrichtung (12) an der mit der Spiel-Angabelinie versehenen, höheren Stirnwand (16) angeordnet ist.

3. Halle nach Anspruch 2, dadurch gekennzeichnet, daß die Schwenkeinrichtung (14) an der der höheren Stirnwand (16) gegenüberliegenden, niedrigeren Stirnwand (18) angeordnet ist.

4. Halle nach einem der Ansprüche 1 bis 3, dadurch gekennzeichnet, daß die Schwenkeinrichtung (14) einen ortsfesten elektrischen Stellmotor (42) und mindestens ein schwenkbares Zahngetriebe (44; 46) aufweist, dessen Antriebswelle (52; 54) und Abtriebswelle (58) mit der Motorwelle gekoppelt bzw. am zugeordneten Dachrand angelenkt sind.

5. Halle nach Anspruch 4, dadurch gekennzeichnet, daß als Zahngetriebe (44; 46) ein Schneckengetriebe, dessen Schnecke (50) und Schneckenrad (56) auf der Antriebswelle (52; 54) bzw. Abtriebswelle (58) lagern, in Verbindung mit einem Schraubgetriebe, dessen Mutter (56) und Gewindespindel (58) mit dem Scheckenrad (56) bzw. der Abtriebswelle (58) identisch sind, vorgesehen ist, und daß ein die Mutter (56) spindelaxial unverschiebbar sowie die Spindel (58) dreh- und längsverschiebbar lagerndes Getriebegehäuse (60) wandseitig angelenkt ist.

6. Halle nach Anspruch 4 oder 5, dadurch gekennzeichnet, daß die Schwenkeinrichtung (14) zwei gleichartige Zahngetriebe (44; 46) aufweist, die an der einen bzw. anderen Seitenwand (20) angeordnet sind und deren beide Antriebswellen (52; 54) durch eine starre Verbindungswelle (66) drehfest gekoppelt sind.

7. Halle nach Anspruch 6, dadurch gekennzeichnet, daß der beiden Zahngetrieben (44; 46) zugeordnete Stellmotor (42) an einer der zwei einander gegenüberliegenden Seitenwände (20) angeordnet ist.
